# DEMANDE DE BREVET EUROPEEN

(11) **EP 0 034 986 A1**
(43) Date de publication de la demande: **02.09.1981**
(21) Numéro de dépôt: 81400262.2
(22) Date de dépôt: 20.02.1981
(51) Int. Cl.: F24C 15/24, F24F 3/14, F24J 3/04

(54) **Appareil de chauffage par radiation**

(30) Priorité: 25.02.1980 FR 8004050
(71) Demandeur: Perot, Georges, F-94100 Saint-Maur (FR)
(72) Inventeur: Perot, Georges, F-94100 Saint-Maur (FR)
(74) Mandataire: Laget, Jean-Loup

(57) **Abrégé**

Appareil de chauffage par radiation comportant un panneau (1) isolant à deux faces et un appareil de réfrigération utilisé en inverse, dont la partie réfrigérante (2) est placée sur une face du panneau et dont la partie chauffante (3) est placée surl'autreface.

Chauffage par radiation.

## Description

L'invention concerne un appareil de chauffage par radiation et plus particulièrement un appareil déplaçable et orientable de chauffage, par exemple pour local d'habitation.

Il est connu d'utiliser des panneaux radiants pour le chauffage des locaux, de tels panneaux étant fixes et alimentés en général en calories par une circulation d'eau chaude ou par une résistance électrique. Il est également connu d'utiliser, pour le chauffage d'un local, une pompe à chaleur prélevant des calories à une source extérieure, constituée par exemple par une réserve d'eau tiède, et restituant ces calories au local par l'intermédiaire de son condenseur, au moyen d'un ventilateur ou d'une soufflante.

Ces deux types d'installations sont essentiellement fixes et sont tributaires de moyens extérieurs importants sinon primordiaux.

La présente invention a pour but d'éviter ces inconvénients en prévoyant un appareil déplaçable et orientable, ne faisant pas appel à un milieu fluide extérieur.

L'invention a pour objet un dispositif de chauffage par radiation, caractérisé en ce qu'il comporte:
- un panneau isolant, à deux faces; et un appareil de réfrigération utilisé en inverse, dont la partie réfrigérante est placée sur une face du panneau pour prélever les calories dans un local et la partie chauffante est placée sur l'autre face du panneau pour restituer les calories par radiation dans le même local.

Selon d'autres caractéristiques de l'invention:
- l'appareil de réfrigération utilisé en inverse est une pompe à chaleur à compression;
- l'appareil de réfrigération utilisé en inverse est un appareil de réfrigération à absorption;
- l'appareil de réfrigération utilisé en inverse est un appareil à effet Peltier;
- le panneau isolant est plan;
- le panneau isolant est incurvé pour concentrer le rayonnement;
- le panneau est monté sur un cadre déplaçable;
- le panneau est inclinable.

D'autres caractéristiques de l'invention ressortent de la description qui suit faite avec référence au dessin annexé sur lequel on peut voir une vue en coupe transversale du panneau d'un appareil de chauffage selon l'invention utilisant une pompe à chaleur.

Dans cet exemple de réalisation, l'appareil de chauffage comporte essentiellement un panneau isolant 1 et une pompe à chaleur dont l'évaporateur 2 est situé sur l'une des faces du panneau 1 et le condenseur 3 sur l'autre face. Le compresseur situé de préférence à la base du panneau n'est pas représenté, non plus que le détendeur placé entre le condenseur et l'évaporateur. Le condenseur est réalisé sous forme plate et il est calorifugé au dos, avant d'être appliqué sur une face du panneau, de façon à éviter au maximum la convection et à assurer un chauffage par radiation, une seule face du condenseur étant opérationnelle.

Placé dans un local, l'appareil de chauffage selon l'invention absorbe des calories par sa face froide, c'est-à-dire par son évaporateur, et les restitue par sa face chaude, c'est-à-dire par son condenseur.

La pompe à chaleur n'est pas utilisée dans les conditions habituelles car elle ne va pas chercher les calories dans un milieu extérieur au local, mais elle récupère les calories, et les diffuse par radiation dans le même local. L'évaporateur peut également recevoir les rayons solaires pour récupérer des calories qui seront renvoyées dans une autre direction par le condenseur.

Dans un autre mode de réalisation, la pompe à chaleur à compression est remplacée par un système de réfrigération à absorption fonctionnant en inverse, avec également une face froide absorbant les calories et une face chaude assurant un chauffage par radiation.

Selon un autre mode de réalisation, la pompe à chaleur est remplacée par un ensemble à effet Peltier, présentant ses soudures froides sur une face et ses soudures chaudes sur l'autre face qui assure le chauffage par radiation.

Selon l'invention, un utilisateur placé devant le panneau radiant peut avoir chaud dans une pièce dont la température ambiante n'excède pas 10°C.

Placé dans une salle de bains, cet appareil de chauffage assure la condensation de la vapeur d'eau, ce qui permet de récupérer une grande quantité de chaleur utilisable sous forme de rayonnement.

En résumé, l'appareil selon l'invention récupère par sa face froide des calories d'une partie d'un local, pour les restituer sous forme de rayonnement par sa face chaude, dans le même local, mais dans un volume plus restreint. Le panneau radiant selon l'invention peut être monté sur un cadre déplaçable aisément, et être lui-même inclinable au gré de l'utilisateur; il a été représenté plan, mais il peut être de forme incurvée pour concentrer le rayonnement sur un volume réduit. Il nécessite bien entendu une alimentation en courant électrique.

L'appareil selon l'invention est applicable au chauffage de locaux d'habitation, mais également au chauffage des serres, des locaux d'élevage ou des entrepôts; il est, en outre, utilisable dans les locaux de séchage et il peut assurer la déshydratation des locaux humides.

## Revendications

1. Appareil de chauffage par radiation, du type dans lequel un panneau isolant porte sur l'une de ses faces un élément susceptible de prélever des calories au milieu ambiant, et sur l'autre de ses faces un élément susceptible de restituer des calories au milieu ambiant, caractérisé en ce qu'il comporte: un appareil de réfrigération utilisé en inverse, dont la partie réfrigérante (2) est placée sur une face du panneau (1) pour prélever des calories dans un local, et la partie chauffante (3) est placée sur l'autre face du panneau (1) pour restituer des calories par rayonnement dans le même local.

2. Appareil selon la revendication 1, caractérisé en ce que l'appareil de réfrigération utilisé en inverse est une pompe à chaleur à compression.

3. Appareil selon la revendication 1, caractérisé en ce que l'appareil de réfrigération utilisé en inverse est un appareil de réfrigération à absorption.

4. Appareil selon la revendication 1, caractérisé en ce que l'appareil de réfrigération utilisé en inverse est un appareil à effet Peltier.

5. Appareil selon la revendication 1, caractérisé en ce que le panneau isolant est plan.

6. Appareil selon la revendication 1, caractérisé en ce que le panneau isolant est incurvé pour concentrer le rayonnement.

7. Appareil selon la revendication 1, caractérisé en ce que le panneau est monté sur un cadre déplaçable.

8. Appareil selon la revendication 7, caractérisé en ce que le panneau est inclinable.
